# EUROPÄISCHE PATENTSCHRIFT

(11) **EP 1 071 633 B1**
(45) Veröffentlichungstag und Bekanntmachung des Hinweises auf die Patenterteilung: **25.09.2002**
(21) Anmeldenummer: 99913081.8
(22) Anmeldetag: 16.02.1999
(51) Int. Cl.: B66F 1/00

(54) **HANDGESTEUERTES HEBEGERÄT MIT EINEM PNEUMATISCHEN HUBANTRIEB**
MANUALLY CONTROLLED LIFTING DEVICE WITH A PNEUMATIC LIFT DRIVE MECHANISM
APPAREIL DE LEVAGE A COMMANDE MANUELLE, A COMMANDE DE LEVAGE PNEUMATIQUE

(30) Priorität: 16.02.1998 DE 29802606 U
(43) Veröffentlichungstag der Anmeldung: 31.01.2001
(73) Patentinhaber: Demag Cranes & Components GmbH, 58300 Wetter (DE)
(72) Erfinder: KÜHN, Robert, D-86756 Reimlingen (DE); BITTENBINDER, Wolfgang, A., D-86756 Reimlingen (DE)
(74) Vertreter: Meissner, Peter E., Dipl.-Ing.
(86) Internationale Anmeldenummer: DE9900472
(87) Internationale Veröffentlichungsnummer: WO99041185

(56) Entgegenhaltungen:
- EP-A- 0 818 628
- US-A- 3 894 476
- US-A- 4 754 692
- US-A- 4 886 174
- US-A- 5 644 966
- PATENT ABSTRACTS OF JAPAN vol. 1998, no. 06, 30. April 1998 (1998-04-30) & JP 10 030609 A (HIROTAKA ENG:KK), 3. Februar 1998 (1998-02-03)

## Beschreibung

Die Erfindung betrifft ein handgesteuertes Hebegerät mit einem pneumatischen Hubantrieb, einem mit diesem verbundenen Huborgan, einem am Ende des Huborgans angeordneten Lastaufnahmemittel und einem pneumatischen Schalter, der in eine eine Druckluftquelle mit einem Druckraum des Hubantriebs verbindende Druckleitung integriert ist und der den Druckraum des Hubantriebs in einer Stallung mit der Druckluftquelle und in einer anderen Stellung mit einer Entlüftungseinrichtung verbindet.

Solch ein handgesteuertes Hebegerät ist aus EP 0 818 628 - A bekannt.

Es ist eine Vielzahl derartiger Hebegeräte bekannt geworden, bei denen das Huborgan im einfachsten Fall durch ein Seil gebildet Ist, In anderen Fällen aber auch z.B. durch den Ausleger eines Manipulators, das Scherensystem einer Hebebühne od.dgl. Alle diese Ausführungen weisen die nachteilige Erscheinung auf, daß die Hub- und Senkgeschwindigkeit sehr stark von der zu bewegenden Last abhängt. Die Ursache dafür liegt in der Grundbeziehung p·V=const.: Bei gegebenem Hub muß dem Druckraum des Hubantriebs z.B. bei doppelter Last die zweifache Luftmenge zugeführt werden, was sich in entsprechend verringerter Hubgeschwindigkeit auswirkt. Dies kann zu unangenehmen und sogar gefährlichen Betriebszuständen führen, wenn z.B. das Huborgan unbelastet angehoben wird. Insbesondere wenn dieses als quasi masseloses Seil ausgeführt ist, führt das zu einem schlagartigen Hochschnellen, was das gefürchtete und für die Bedienungsperson äußerst gefährliche Seilpeitschen auslöst. Eine ähnliche Erscheinung tritt beim Absenken einer Last auf, wenn beim Entlüften des Druckraumes des Hubantriebs sich die Last mit hoher Geschwindigkeit absenkt und auf eine Unterlage aufschlägt.

Der Erfindung liegt die Aufgabe zugrunde, bei geringem technischen Mehraufwand ein derartiges Hebegerät zu schaffen, das im gesamten Arbeitsbereich und unabhängig von der zu bewegenden Last wenigstens annähernd gleiche Hub- und Senkgeschwindigkeiten erreicht.

Nach der Erfindung wird diese Aufgabe dadurch gelöst, daß zwischen zwei lastübertragende Bauteile eine im Lastfluß liegende Durchflußsteuereinrichtung integriert Ist, die gleichzeitig zwischen dem pneumatischen Schalter und dem Druckraum des Hubantriebs in die Druckluftleitung eingeschaltet ist, und die unter Einwirkung der am Lastaufnahmemittel angreifenden Last den Durchflußquerschnitt der Druckluftleitung selbsttätig so variiert, daß sich
a) bei einem Hubvorgang bei hoher Last ein größerer Durchflußquerschnitt einstellt, als bei geringer Last und
b) bei einem Absenkvorgang bei hoher Last ein kleinerer Durchflußquerschnitt einstellt, als bei geringerer Last.

Durch diese Maßnahmen wird unabhängig von der zu bewegenden Last stets eine nahezu gleiche Hub- bzw. Senkgeschwindigkeit erzielt.

Zur konstruktiven Realisierung dieser Maßnahmen kann die Durchflußsteuereinrichtung
a) zwei zueinander parallel geschaltete verstellbare Drosselventile enthalten, zu denen
b) je ein Rückschlagventil in Serie geschaltet ist, und wobei
c) dem einen in Fließrichtung vom pneumatischen Schalter zum Druckraum öffnenden Rückschlagventil ein Drosselventil zugeordnet ist, welches bei ansteigender Last den Drosselquerschnitt vergrößert und
d) dem in entgegengesetzter Fließrichtung öffnenden Rückschlagventil ein Drosselventil zugeordnet ist, welches bei ansteigender Last den Drosselquerschnitt verkleinert.

Durch diese Kombination von je zwei verstellbaren Drosselventilen und zwel Rückschlagventilen wird erreicht, daß die oben beschriebenen gefährlichen schnellen Hub- bzw. Senkvorgänge mit Sicherheit vermieden werden.

Die Drosselventile können derart weggesteuert sein, daß sich bei Änderung ihrer axialen Länge eine entsprechende Änderung der Drosselwirkung ergibt. Konstruktiv können solche Drosselventile so ausgeführt sein, daß aus einem sich axial erstreckenden Gehäuse ein federbelasteter Betätigungsstift herausragt, bei dessen Axialverschiebung der Drosselquerschnitt im Gehäuseinnern verändert wird.

Um eine möglichst kompakte Konstruktion zu erreichen, kann es zweckmäßig sein, die beiden Drosselventile, oder alternativ beide Drosselventile und beide Rückschlagventile zu einer gemeinsamen Baueinheit zusammenzufassen.

Die beiden Drosselventile können so in einem gemeinsamen Außengehäuse untergebracht werden, daß sie mit ihren beiden axialen Enden gegen die Innenflächen zweier einander gegenüberliegender Wände des Außengehäuses, deren gegenseitiger Abstand unter elastischer Verformung veränderbar ist, anliegen, an deren Außenflächen Zug- oder Druckkräfte aus lastübertragenden Teilen angreifen.

Die lastabhängige elastische Verformung des Außengehäuses wirkt damit so auf die Drosselventile ein, daß sich in allen Betriebszuständen nahezu gleiche Hub- bzw. Senkgeschwindigkeit einstellt.

In den Zeichnungen sind Ausführungsbeispiele der Erfindung dargestellt. Es zeigen:
- Fig. 1: im Teil-Längsschnitt die schematische Darstellung eines Hebegerätes mit einem Seil als Huborgan,
- Fig. 2: die Seitenansicht eines Hebegeräts mit einem mechanischen Ausleger als Huborgan,
- Fig. 3 bis 5: Längsschnitte durch unterschiedliche Ausführungsarten von Drosselventilen und
- Fig. 6 bis 8: unterschiedliche Ausführungsformen von Außengehäusen zur Unterbringung von Drosselventilen.

Bei dem in Fig. 1 dargestellten Hebegerät ist ein pneumatischer Hubantrieb 1 in Form eines Pneumatikzylinders vorgesehen, bei dem unterhalb eines Kolbens 2 ein Druckraum 3 angeordnet ist. An der Kolbenstange 4 Ist ein Seil 5 als Huborgan befestigt, welches an seinem unteren Ende einen Kranhaken 6 als Lastaufnahmemittel trägt.

Der Druckraum 3 wird über eine Druckleitung 7 von einer Druckluftquelle 8 mit Druckluft gespeist. Hinter der Druckluftquelle 8 ist in die Druckleitung 7 ein pneumatischer Schalter 9 eingeschaltet und In weiterer Falge hinter diesem eine Durchflußsteuereinrichtung 10.

Der pneumatische Schalter 9 weist drei Schaltstellungen I, 0 und II auf. In der dargestellten Schaltstellung I läßt der Schalter die Druckluft von der Druckluftquelle 8 zur Durchflußsteuereinrichtung ungehindert durchströmen. Wird der Schalter in die Schaltstellung 0 gebracht, so ist dieses Durchströmen verhindert, ebenso wie ein Rückströmen von Luft über die Druckleitung 7. In dieser Schaltstellung wird z.B. eine angehobene Last in der erreichten Stellung gehalten. In Schaltstellung II schließlich ist die Druckluftzufuhr von der Druckluftquelle 8 abgeschlossen, während der Rückfluß der Luft vom Druckraum 3 zur Entlüftungseinrichtung 11 geöffnet Ist.

Wenn die Druckluft nach Verlassen des Schalters 9 weiterströmt, erreicht sie die Durchflußsteuereinrichtung 10, wo die Druckluftleitung verzweigt ist und zu zwei parallel zueinander geschalteten verstellbaren Drosselventilen D1 und D2 gelangt, denen je ein Rückschlagvenbtil R1 und R2 in Serie nachgeschaltet ist. Anschliessend vereinigt sich die Druckluftleitung wieder und gelangt so zum Druckraum 3 des Hubantriebs 1.

Strömt in der dargestellten Stellung des pneumatischen Schalters 9 die von der Druckluftquelle 8 kommende Druckluft zu der Durchflußsteuereinrichtung 10, so kann sie dort durch das verstellbare Drosselventil D1 und das Rückschlagventil R1, welches dann öffnet, zum Druckraum 3 strömen, während der zweite Strömungsweg über das Drosselventil D2 durch das Rückschlagventil R2 abgeschlossen ist. Das Drosselventil D1 wird durch die auf den Kranhaken 6 wirkende Kraft F derart verstellt, daß der Drosselquerschnitt bei geringer Last F verringert, bei ansteigender Last F jedoch vergrößert wird. Dadurch wird erreicht, daß die Hubgeschwindigkeit unabhängig von der Größe der Last wenigstens annähernd gleich ist.

Soll die am Kranhaken 6 wirkende Last abgesenkt werden, so muß der pneumatische Schalter 9 in die Schaltstellung II gebracht werden. Dadurch wird die Druckleitung 7 mit der Entlüftungseinrichtung 11 verbunden. Die beim Absinken des Kolbens 2 aus dem Druckraum 3 austretende Luft strömt dabei über die Druckleitung 7 zu der Durchflußsteuereinrichtung 10, wo sie nun das Rückschlagventil R2 öffnet und anschließend das verstellbare Drosselventil D2 durchströmt. Dabei wird das Drosselventil in Abhängigkeit von der am Kranhaken 6 wirkenden Kraft F so verstellt, daß es bei ansteigender Kraft F den Drosselquerschnitt verkleinert und damit ein abruptes Absinken der Last verhindert.

Bei der in Fig. 2 dargestellten Variante eines Hebegeräts ist auf einer Standsäule 12 ein Parallelogrammausleger 13 und eine Konsole 14 schwenkbar gelagert. Auf der Konsole 14 stützt sich ein pneumatischer Hubantrieb 1 unter Zwischenschaltung einer Durchflußsteuerelnrichtung 10 ab und greift mit der Kolbenstange 4 an dem Parallelogrammausleger 13 an, wodurch der letztere gehoben und gesenkt werden kann. An dem Parallelogrammausleger 13 ist ein Lastarm 15 schwenkbar gelagert, der an seinem Ende einen Kranhaken 6 trägt. Oberhalb des Kranhakens 6 Ist ein pneumatischer Schalter 9 angeordnet, der über eine Druckleitung 7 einerseits mit einer Druckluftquelle 8 und andrerseits mit der Durchflußsteuereinrichtung 10 verbunden ist, welche Ihrerseits über eine Druckleitung 7 mit dem Druckraum des Hubantriebs 1 in Verbindung steht. Der Wirkungsablauf ist hier der gleiche, wie oben bei Fig. 1 beschrieben.

In Fig. 3 ist ein verstellbares Drosselventil dargestellt, welches aus einem Gehäuse 16 besteht, dessen Innenraum 17 eine Zuluftöffnung 18 und eine Abluftöffnung 19 aufweist. Zwischen diesen Öffnungen ist Im Innenraum 17 eine Zwischenwand 20 angeordnet, die eine Drosselbohrung 21 aufweist. In diese taucht eine kegelige Drosselnadel 22 ein, die mit einem längsverschieblich im Gehäuse 16 gelagerten zylindrischen Führungstell 23 verbunden ist, welches seinerseits einen axial aus dem Gehäuse 16 herausragenden Betätigungsstift 24 aufweist. Gegen die Drosselnadel liegt von unten eine Druckplatte 25 an, die unter Einwirkung einer Feder 26 steht, welche die Drosselnadel in eine obere Endstellung drückt.

Wenn dieses Drosselventil so in eine Durchflußsteuereinrichtung installiert wird, daß bei ansteigender Last der Betätigungsstift 24 in das Gehäuse 16 hineingedrückt wird, so wird dadurch der Drosselquerschnitt zunehmend verringert.

Die in Fig. 4 dargestellte Variante eines Drosselventils unterscheidet sich von der nach Fig. 3 lediglich dadurch, daß die Drosselnadel 22 in entgegengesetzter Richtung kegelig ausgeführt ist, sodaß in diesem Falle beim Hineindrücken des Betätigungsstiftes 24 in das Gehäuse 16 der Drosselquerschnitt vergrößert wird.

Die Fig. 5 schließlich zeigt eine Ausführung eines doppeltwirkenden Drosselventils. Bei diesem mündet in den Innenraum 17 des Gehäuses 16 eine Zuluftbohrung 18. Es sind in axialem Abstand voneinander zwei Abluftöffnungen 19 und 27 vorgesehen. Zwischen der Zuluftöffnung 18 und jeder der Abluftöffnungen 19 und 27 ist im Innenraum 17 je eine Zwischenwand 20 vorgesehen, die je eine Drosselbohrung 21 aufweisen. In jede dieser Drosselbohrungen taucht eine kegelige Drosselnadel 22 ein, die miteinander verbunden und gegensinnig kegelig ausgeführt sind. Wird in diesem Fall der Betätigungsstift nach unten gedrückt, so wird gleichzeitig der Drasselquerschnitt zwischen der Zuluftöffnung 18 und der Abluftöffnung 19 zunehmend verringert, während gleichzeitig der Drosselquerschnitt zwischen der Zuluftbohrung 18 und der Abluftbohrung 27 vergrößert wird. Damit ersetzt dieses Drosselventil die beiden in Fig. 1 dargestellten Drosselventile D1 und D2.

In Fig. 6 ist ein topfförmiges Außengehäuse 28 dargestellt, in dem ein umgekehrt topfförmiger Hohlkolben 29 längsverschieblich gelagert ist. Das Außengehäuse 28 ist an seinem offenen Ende durch einen eingesetzten Deckel 30 verschlossen. durch den ein Zugbolzen 31 hindurchragt, der mittels einer Schraube mit dem Boden des Hohlkolbens 29 verbunden ist. Zwischen dem Boden des Hohlkolbens 29 einerseits und dem Deckel 30 andrerseits ist ein Tellerfederpaket 32 angeordnet, welches den Hohlkolben 29 im Außengehäuse 28 nach unten drückt. In dem von dem Außengehäuse 28 und dem Hohlkolben 29 eingeschlossenen Hohlraum sind zwei verstellbare Drosselventile 33 uind 34 eingesetzt, die sich einerseits am geschlossenen Boden des Außengehäuses und andrerseits am geschlossenen Boden des Hohlkolbens mit ihren Betätigungsstiften 24 abstützen. Bei den Drosselventilen 33 und 34 handelt es sich im einen Fall um ein Drosselventil entsprechend Fig. 3 und im andern Fall um eines entsprechend Fig. 4. Wird dieses Bauteil z.B. in das Seil 5 entsprechend Fig. 1 eingebaut, so greifen die Seilkräfte einerseits am Zugbolzen 31 und andrerseits am Boden des Außengehäuses 28 an wobei mit steigender Last der Hohlkolben 29 gegen die Wirkung des Federpaketes 32 nach oben verschoben wird, wodurch die Betätigungsstifte 24 weiter aus den Gehäusen der Drosselventile 33 und 34 heraustreten und damit im Innern die Drosselquerschnitte verändert werden.

In Fig. 7 ist eine umgekehrte Variante dargestellt. Auch hier Ist ein Außengehäuse 35 vorgesehen, in dem ein Hohlkolben 36 längsverschieblich gelagert und durch einen Sprengring 37 am Heraustreten nach unten hin gesichert ist. Zwischen dem Boden des Außengehäuses 35 und der Stirnfläche des Hohlkolbens 36 wirkt ein Tellerfederpaket 38, in dessen Zentrum ein Stützteil 39 vorgesehen ist, gegen welches sich der Betätigungsstift 24 eines Drosselventils 40 abstützt, bei dem es sich um ein doppeltwirkendes Drosselventil entsprechend Fig. 5 handelt. In diesem Fall kann dieses Bauteil, welches durch die von dem Hebegerät zu bewegende Last auf Druck beansprucht wird, z.B. in einer Ausführung gemäß Fig. 2 eingesetzt werden.

Fig. 8 schließlich zeigt eine relativ einfache Variante, bei welcher ein doppeltwirkendes Drosselventil 40 in einen Metallring 41 eingesetzt ist, der sich bei Einwirkung von Zug- oder Druckkräften an Stellen, die in Längsrichtung des Drosselventils liegen, derart verformt daß der Betätigungsstift 24 im einen Fall in das Drosselventil hineingedrückt wird, oder im anderen Fall weiter aus diesem austreten kann.

### Bezugszeichenliste

- 1: Hubabtrieb
- 2: Kolben
- 3: Druckraum
- 4: Kolbenstange
- 5: Seil
- 6: Kranhaken
- 7: Druckleitung
- 8: Druckluftquelle
- 9: pneumatischer Schalter
- 10: Druckluftsteuereinrichtung
- 11: Entlüftungseinrichtung
- 12: Standsäule
- 13: Parallelogrammausleger
- 14: Konsole
- 15: Lastarm
- 16: Gehäuse
- 17: Innenraum
- 18: Zuluftöffnung
- 19: Abluftöffnung
- 20: Zwischenwand
- 21: Drosselbohrung
- 22: Drosselnadel
- 23: Führungsteil
- 24: Betätlgungsstift
- 25: Druckplatte
- 26: Feder
- 27: Abluftöffnung
- 28: Außengehäuse
- 29: Hohtkolben
- 30: Deckel
- 31: Zugbolzen
- 32: Tellerfederpaket
- 33: Drosselventil
- 34: Drosselventil
- 35: Außengehäuse
- 36: Hohlkolben
- 37: Sprengring
- 38: Tellerfederpaket
- 39: Stützteil
- 40: Drosselventil
- 41: Metallring

- D1: verstellbares Drosselventil
- D2: verstellbares Drosselventil

- R1: Rückschlagventil
- R2: Rückschlagventil

## Patentansprüche

1. Handgesteuertes Hebegerät mit einem pneumatischen Hubantrieb (1), einem mit diesem verbundenen Huborgan (5, 13), einem am Ende des Huborgans angeordneten Lastaufnahmemittel (6) und einem pneumatischen Schalter (9), der in eine eine Druckluftquelle (8) mit einem Druckraum (3) des Hubantriebs (1) verbindende Druckleitung (7) Integriert ist und der den Druckraum (3) des Hubantriebs (1) in einer Stellung (I) mit der Druckluftquelle (8) und in einer anderen Stellung (II) mit einer Entlüftungseinrichtung (11) verbindet, **dadurch gekennzeichnet, daß** zwischen zwei lastübertragende Bauteile (5-5: 13-14) eine im Lastfluß liegende Durchflußsteuereinrichtung (10) integriert ist, die gleichzeitig zwischen dem pneumatischen Schalter (9) und dem Druckraum (3) des Hubantriebs (1) in die Druckluftleitung (7) eingeschaltet ist, und die unter Einwirkung der am Lastaufnahmemittel (6) angrelfenden Last den Durchflußquerschnitt der Druckluftleitung (7) selbsttätig so variiert, daß sich
a) bei einem Hubvorgang bei hoher Last ein größerer Durchflußquerschnitt einstellt, als bei geringer Last und
b) bei einem Absenkvorgang bei hoher Last ein kleinerer Durchflußquerschnitt einstellt, als bei geringer Last.

2. Hebegerät nach Anspruch 1, **dadurch gekennzeichnet, daß** die Durchflußsteuereinrichtung (10)
a) zwei zueinander parallel geschaltete verstellbare Drosselventile (D1, D2) enthält, zu denen
b) je ein Rückschlagventil (R1, R2) in Serie geschaltet ist, und wobei
c) dem einen in Fließrichtung vom pneumatischen Schalter (9) zum Druckraum (3) öffnenden Rückschlagventil (R1) ein Drosselventil (D1) zugeordnet ist, welches bei ansteigender Last den Drosselquerschnitt vergrößert und
d) dem in entgegengesetzter Fließrichtung öffnenden Rückschlagventil (R2) ein Drosselventil (D2) zugeordnet ist, welches bei ansteigender Last den Drosselquerschnitt verkleinert.

3. Hebegerät nach Anspruch 2, **dadurch gekennzeichnet, daß** die Drosselventile (D1, D2) derart weggesteuert sind, daß sich bei Änderung ihrer axialen Länge eine entsprechende Änderung der Drosselwirkung ergibt.

4. Hebegerät nach Anspruch 2 oder 3, **dadurch gekennzeichnet, daß** die beiden Drosselventile (D1, D2) zu einer Baueinheit zusammengefaßt sind.

5. Hebegerät nach Anspruch 2 oder 3, **dadurch gekennzeichnet, daß** die beiden Drosselventile (D1, D2) und die beiden Rückschlagventile (R1, R2) zu einer gemeinsamen Baueinheit zusammengefaßt sind.

6. Hebegerät nach einem der vorhergehenden Ansprüche, **dadurch gekennzeichnet, daß** die Drosselventile (D1, D2) in einem Außangehäuse (28, 35) untergebracht sind, in dem sie mit ihren beiden axialen Enden gegen die Innenflächen zweier einander gegenüberliegender Wände des Außengehäuses (28, 35), deren gegenseitiger Abstand unter elastischer Verformung veränderbar ist, anliegen, an deren Außenflächen Zug- oder Druckkräfte aus lastübertragenden Bauteilen (5-5; 13-14) angreifen.

## Claims

1. Manually controlled lifting device with a pneumatic lift drive (1), with a lifting member (5, 13) connected to the latter, with a load-carrying means (6), which is disposed on the end of the lifting member, and with a pneumatic switch (9) which is integrated into a pressure line (7) connecting a compressed air source (8) to a pressure chamber (3) of the lift drive (1), and said switch connecting the pressure chamber (3) of the lift drive (1) to the compressed air source (8) in one position (I), and in another position (II) connecting said pressure chamber to a venting device (11), **characterised in that** a flow control device (10), which is situated in the load flow, is integrated between two load-transmitting components (5 - 5; 13 - 14), said control device being interposed at the same time in the compressed air line (7) between the pneumatic switch (9) and the pressure chamber (3) of the lift drive (1), and automatically varying the flow cross-section of the compressed air line (7) under the effect of the load which acts upon the load-carrying means (6), such that
a) in the case of a lifting operation with a high load, there results a greater flow cross-section than with a small load and
b) in the case of a lowering operation with a high load, there results a smaller flow cross-section than with a small load.

2. Lifting device according to claim 1, **characterised in that** the flow control device (10)
a) contains two adjustable throttle valves (D1, D2) which are connected parallel to each other, to which
b) a nonreturn valve (R1, R2) respectively is connected in series, and
c) a throttle valve (D1) being assigned to the one nonreturn valve (R1) which opens in the flow direction from the pneumatic switch (9) to the pressure chamber (3), said throttle valve enlarging the throttle cross-section during increasing load, and
d) a throttle valve (D2) being assigned to the nonreturn valve (R2) which opens in the opposite flow direction, said throttle valve reducing the throttle cross-section during increasing load.

3. Lifting device according to claim 2, **characterised in that** the throttle valves (D1, D2) are directed away in such a manner that, when their axial length changes, a corresponding change of the throttle effect results.

4. Lifting device according to claim 2 or 3, **characterised in that** the two throttle valves (D1, D2) are combined in one constructional unit.

5. Lifting device according to claim 2 or 3, **characterised in that** the two throttle valves (D1, D2) and the two nonreturn valves (R1, R2) are combined in one common constructional unit.

6. Lifting device according to one of the preceding claims, **characterised in that** the throttle valves (D1, D2) are accommodated in one external housing (28, 35), in which they abut with their two axial ends against the internal faces of two walls of the external housing (28, 35) which are situated opposite each other, the mutual spacing of which can be changed under elastic deformation, and upon the external faces of which there act tensile or pressure forces from the load-transmitting components (5 - 5; 13 - 14).

## Revendications

1. Appareil de levage commandé manuellement, comportant un entraînement de levage pneumatique (1), un organe de levage (5, 13) relié à celui-ci, un moyen de réception de charge (6) agencé à l'extrémité de l'organe de levage, et un commutateur pneumatique (9) qui est intégré dans un conduit sous pression (7) reliant une source d'air comprimé (8) à un espace sous pression (3) de l'entraînement de levage (1), et qui relie l'espace sous pression (3) de l'entraînement de levage (1) dans une position (I) à la source d'air comprimé (8) et, dans une autre position (II), à un dispositif d'évent (11),
**caractérisé en ce que**, entre deux pièces (5-5 ; 13-14) transmettant la charge, est intégré un dispositif de commande de passage (10) se trouvant dans le flux de charge, qui est monté en même temps entre le commutateur pneumatique (9) et l'espace sous pression (3) de l'entraînement de levage (1) dans le conduit d'air comprimé (7), et qui, sous l'effet de la charge agissant sur le moyen de réception de charge (6), varie automatiquement la section transversale de passage du conduit d'air comprimé (7), de sorte que :
a) lors d'un processus de levage à forte charge, il est réglé une section transversale de passage plus grande que pour une faible charge, et
b) lors d'un processus d'abaissement à forte charge, il est réglé une section transversale de passage plus petite que pour une faible charge.

2. Appareil de levage selon la revendication 1,
**caractérisé en ce que** le dispositif de commande de passage (10)
a) comporte deux valves d'étranglement (D1, D2) réglables montées parallèlement l'une à l'autre, avec lesquelles
b) à chaque fois, une valve anti-retour (R1, R2) est montée en série, et
c) une valve d'étranglement (D1) étant associée à une valve anti-retour (R1) s'ouvrant dans la direction d'écoulement du commutateur pneumatique (9) vers l'espace sous pression (3), qui, lorsque la charge augmente, agrandit la section transversale d'étranglement, et
d) une valve d'étranglement (D2) étant associée à la valve anti-retour (R2) s'ouvrant dans la direction d'écoulement opposée, qui, lorsque la charge augmente, diminue la section transversale d'étranglement.

3. Appareil de levage selon la revendication 2,
**caractérisé en ce que** les valves d'étranglement (D1, D2) sont commandées de façon proportionnelle à la course, de sorte que, lors d'une modification de leur longueur axiale, il se produit une modification correspondante de l'effet d'étranglement.

4. Appareil de levage selon la revendication 2 ou 3,
**caractérisé en ce que** les deux valves d'étranglement (D1, D2) sont réunies en une unité constructive.

5. Appareil de levage selon la revendication 2 ou 3,
**caractérisé en ce que** les deux valves d'étranglement (D1, D2) et les deux valves anti-retour (R1, R2) sont réunies en une unité constructive commune.

6. Appareil de levage selon une des revendications précédentes,
**caractérisé en ce que** les valves d'étranglement (D1, D2) sont agencées dans un boîtier externe (28, 35) dans lequel elles s'appuient, par leurs deux extrémités axiales, contre les surfaces internes de deux parois opposées l'une à l'autre du boîtier externe (28, 35), dont l'écartement mutuel peut être modifié par déformation élastique, des forces de traction ou de pression à partir des pièces (5-5 ; 13-14) transmettant la charge agissant sur leurs surfaces externes.
